# EUROPÄISCHE PATENTSCHRIFT

(11) **EP 1 580 344 B1**
(45) Veröffentlichungstag und Bekanntmachung des Hinweises auf die Patenterteilung: **28.09.2011**
(21) Anmeldenummer: 05006471.6
(22) Anmeldetag: 24.03.2005
(51) Int. Cl.: E04B 2/96

(54) **Stossverbinder zum winkeligen Verbinden von Hohlprofilen, insbesondere für Fenster, Türen und dergleichen**
Butt joint for angular connection of hollow profiles, particularly for windows, doors and the like
Joint droit pour la connexion angulaire de profilés creux, notamment pour fenêtres, portes et similaire

(30) Priorität: 25.03.2004 DE 102004014515
(43) Veröffentlichungstag der Anmeldung: 28.09.2005
(73) Patentinhaber: EDUARD HUECK GmbH & CO. KG, 58511 Lüdenscheid (DE)
(72) Erfinder: Pfeiffer, Jürgen, 58802 Balve (DE); Wagner, Horst, 57462 Olpe (DE); Wesnigk, Ralph, 58579 Schalksmühle (DE)

(56) Entgegenhaltungen:
- DE-A1- 2 523 244
- DE-C1- 19 800 130
- FR-A- 2 694 953
- FR-A- 2 705 710
- GB-A- 2 234 992
- US-A- 2 762 639

## Beschreibung

Die Erfindung bezieht sich auf einen Stoßverbinder zum winkeligen Verbinden von jeweils ein Anschlußprofil und ein Aufsteckprofil umfassenden Hohlprofilen, insbesondere für Fassaden, Dächer, Fenster, Türen und dergleichen, mit einem an dem Anschlußprofil mittels Stifte, Schrauben oder dergleichen befestigten Halteelement.

Stoßverbinder dieser Art sind aus der EP 0 181 285 A1 und DE 201 00 747 U1 bekannt. Bei diesen Ausführungen besteht das Halteelement aus einem U-förmigen Profilabschnitt mit einem die beiden Seitenschenkel überbrückende Verbindungssteg. Die Befestigung des Stoßverbinders an dem von einem Pfosten gebildeten Anschlußprofil einer Fassadenkonstruktion erfolgt durch Verschrauben des Verbindungssteges mit dem Anschlußprofil. Die von Aufsteckprofilen gebildeten Riegelprofile werden bei beiden Ausführungsarten stimseitig auf die Stoßverbinder aufgesetzt und mittels seitlich angesetzten Schrauben an den Stoßverbindem fixiert.

Nachteilig bei diesen bekannten Verbindungsarten ist, dass durch das Verschrauben der Riegel mit den Stoßverbindern jeweils die Drainagenuten bzw. Drainageebenen der Riegel durchbrochen werden und dadurch bei der endmontierten Pfosten/Riegel-Verbindung erhebliche Dichtigkeitsprobleme in der Form auftreten, dass durch die Schraublöcher Wasser oder sonstige Feuchtigkeit in die Innenräume der Hohlprofile eindringen kann. Zudem bedingen diese Verbindungsarten einen erhöhten Arbeitsaufwand durch die notwendigen Verschraubungsarbeiten bei der Endmontage.

FR 2 705 710 A3 offenbart einen Stoßverbinder bei dem eine reibschlüssige Verbindung zwischen dem Anschlußprofil und dem Stoßverbinder erfolgt.

Aufgabe der Erfindung ist es, das von einem Stoßverbinder gebildete Halteelement und das Anschlußprofil so zu gestalten, dass beide Teile ohne zusätzliche Sicherung durch Schrauben ineinander gesteckt und fixiert werden.

Dies wird nach der Erfindung dadurch erreicht, dass das Halteelement wenigstens eine Materialausformung aufweist, die bei aufgesetztem Aufsteckprofil in eine korrespondierende Führung des Aufsteckprofils form- und / oder kraftschlüssig paßgerecht eingreift. Durch den Vorschlag nach der Erfindung können die Riegelprofile einer Rahmenkonstruktion in einfachster Weise bei der Endmontage ohne Schraubarbeiten auf die Halteelemente aufgesteckt und gesichert werden. Die Gefahr des Eindringens von Wasser oder Feuchtigkeit in die Innenräume der Hohlprofile durch Schraublöcher ist nicht gegeben. Durch diese Erfindungsidee wurden die Voraussetzungen dafür geschaffen, dass die Funktionen, die bisher von den Schrauben übernommen wurden, nämlich die Riegel in der X-, Y- oder Z-Richtung zu sichern, nunmehr durch geeignete Anordnung von Nuten, Nasen, Stegvorsprünge oder dergleichen erreicht werden. Bei einer bevorzugten Ausführungsform des Erfindungsgegenstandes besitzt das Halteelement einen von zwei Seitenschenkeln und einem Basissteg begrenzten U-förmigen Querschnitt, wobei jeder Seitenschenkel zwei mit Abstand voneinander angeordnete, in Aufsteckrichtung des Riegelprofils verlaufende Nuten aufweist, in die je ein an der Innenwandung des Aufsteckprofils angeordneter Stegvorsprung eingreift. Alternativ dazu ist es auch möglich, die Materialausformung von wenigstens einem über die Außenwand des Seitenschenkels vorstehenden Stegvorsprung auszubilden, der in eine an der Innenwand des Aufsteckprofils angeordnete Führung eingreift. Durch eine so ausgebildete Steckverbindung tritt nicht nur durch den Wegfall von Schrauben bei der Montage eine Arbeitszeitverkürzung ein, sondern die Funktion, die bei den bekannten Ausführungen von den Schrauben übernommen werden, nämlich die Füllungen, in der Regel die Scheiben, bei Auftreten von Sog- und Druckkräften in der Y-Richtung zu sichern, wird nunmehr durch eine nahezu toleranzfreie Steckverbindung in Form von Nuten und Stegvorsprüngen sichergestellt.

Soll unter Aufrechterhaltung der genannten Vorteile der auf dem Stoßverbinder in der Y-Richtung gesicherte Riegel zusätzlich in der Z-Richtung, d. h. in der Einschubrichtung gesichert werden, wird nach der Erfindung vorgeschlagen, die Materialausformung des Halteelementes aus wenigstens einem in eine Nutvertiefung des bzw. der Seitenschenkel eingelassenen, als getrenntes Teil ausgebildeten Leistenabschnitt auszubilden, der über die Außenwand des bzw. der Seitenschenkel stegartig vorspringt und in eine an der Innenwand des Aufsteckprofils vorgesehene Führung bzw. Rasterung eingreift. Hierbei ergibt sich der besondere Vorteil, dass selbst bei der Montage großer Profilquerschnitte mit einer Übertoleranz des Aufsteckprofils dieses bei der Montage nicht von dem Halteelement abrutschen kann. Der Leistenabschnitt besteht vorzugsweise aus einer entsprechend abgewinkelten Feder, z. B. einer Blattfeder, die sich elastisch mit der Innenwand des Aufsteckprofils verrastet

Weitere Vorteile, Merkmale und Einzelheiten der Erfindung ergeben sich aus der nachfolgenden Beschreibung mehrerer Ausführungsbeispiele sowie anhand der Zeichnungen.

In der Zeichnung zeigen:
- Figur 1:: Eine perspektivische, teilweise geschnittene Querschnittsdarstellung des Stoßbereiches zwischen einem vertikalen Pfosten-Anschlußprofil und einem horizontalen Riegel-Aufsteckprofil eines Fassadenelements,
- Figur 2:: das Halteelement ähnlich dem der Figur 1 von der Rückseite gesehen,
- Figur 3:: einen Riegelprofilabschnitt (Aufsteckprofil) vor dem Aufsetzen auf das Halteelement,
- Figuren 4,5,6:: die Darstellung eines gegenüber den Figuren 1 - 3 abgewandelten Ausführungsbeispieles,
- Figuren 7, 8:: ein drittes Ausführungsbeispiel des Erfindungsgegenstandes mit einer zusätzlichen Sicherung in Z-Richtung.
- Figur 9:: das Sicherungselement nach der Figur 7 in vergrößerter Darstellung.

Der dargestellte Stoßverbindungsbereich einer Außenwandkonstruktion besteht im Wesentlichen aus einem vertikalen Pfostenprofil 1, nachstehend als Anschlußprofil bezeichnet, an dem ein horizontales Riegelprofil 2, nachstehend als Aufsteckprofil bezeichnet, angeschlossen ist. Die Anschluß- und Aufsteckprofile sind zur Vereinfachung in den zeichnerischen Darstellungen jeweils nur als Hohlprofil-Teilabschnitte dargestellt. Die Anschlußprofile 2 sind in den Figuren 3, 6, 8 durchgehend mit der Bezugsziffer 2 versehen. Sie sind jeweils mit ihren Stirnseiten 3 - 5 an die zugeordnete Außenwand 7 des Anschlußprofils 1 angesetzt und durch Stoßverbinder, nachstehend als Halteelement bezeichnet, mit dem Anschlußprofil 1 verbunden. Die Halteelemente nach den Figuren 1, 2 erhalten die Bezugsziffer 8, 9, die der abgewandelten Ausführung nach Figuren 4 und 5 die Bezugsziffer 10, 11 und die bei dem dritten Ausführungsbeispiel nach Figur 7 die Bezugsziffer 12. Zwischen den Anschlußprofilen 1 und den Aufsteckprofilen 2 sind nicht dargestellte Füllelemente eingespannt, z.B. Isolierglasscheiben, welche an ebenfalls nicht dargestellten Dichtleisten anliegen. Als Teil einer Dichtleiste im Stoßbereich sei bei allen Beispielen lediglich auf ein Dichtungsstück 14 hingewiesen. Die Füllelemente werden durch nicht gezeigte Pfosten- und Riegeldruckprofile fixiert und verschraubt. Auf eine detaillierte Darstellung wurde auch dabei verzichtet, da sich die Erfindung ausschließlich auf die besondere Art der Stoßverbinder bzw. Halteelemente 8 - 12 bezieht. Die Aufsteckprofile 2 können jeweils auf beiden Seiten unter verschiedenen Winkeln durch Aufstecken auf die Halteelemente an das vertikale Anschlußprofil angeschlossen werden.

Bei den gezeigten Beispielen besteht jedes Halteelement 8 - 12 aus einem U-Profilabschnitt, der von einem im Strangpreßverfahren hergestellten Aluminiumprofil gebildet ist. Jedes U-Profil weist zwei Seitenschenkel 15 und einen die beiden Seitenschenkel verbindenden Basissteg 17 auf. Der allgemeine Ausdruck Halteelement für den Stoßverbinder wurde deshalb gewählt, weil solche Stoßverbinder in der Praxis auch anders ausgebildet sein können, z.B. können sie aus einer ebenen Platte (nicht dargestellt) bestehen. Bei einer anderen, ebenfalls nicht dargestellten Ausführungsform kann das Halteelement über eine Achse mit einem Gelenkteil verbunden bunden sein, welches ähnlich den Seitenschenkeln bei den hier gewählten Beispielen als Führung für das Aufsteckprofil dient. Bei einer solchen Ausführung können die Anschlußprofile unter beliebigen Winkeln an die Anschlußprofile 7 angeschlossen werden. Das besondere bei der vorliegende Erfindung besteht darin, dass jedes Halteelement 8 - 12 wenigstens eine Materialausformung in Form einer Nutvertiefung bzw. eines Nuteinschnitts 19, 20 bzw. 21, 22 bzw. 23 aufweist, die bei aufgesetzten Aufsteckprofilen 2 zumindest bereichsweise mit der Innenwand 25 des Aufsteckprofils form- und / oder kraftschlüssig zusammenwirkt. In den Figuren sind die Materialausformungen zum Teil nur auf einer Seite der beiden Seitenschenkel eines jeden Halteelements dargestellt. Vorzugsweise sind sie an beiden Seitenschenkeln vorgesehen. Die Materialausformungen der Halteelemente greifen in der Zusammenbaustellung jeweils in eine korrespondierende Führung paßgerecht ein. Bei dem Ausführungsbeispiel nach den Figuren 1 - 3 besteht die Führung aus Stegvorsprüngen 26, die bei aufgesetztem Aufsteckprofil 2 in die Nuten 19. 20 eingreifen, während bei dem Beispiel nach den Figuren 4 - 6 die Stegvorsprünge 21, 22 eine solche Höhe und Breite haben, dass sie bei aufgesetztem Aufsteckprofil 2 paßgerecht in Führungen 27 eingreifen, die sich an den Innenwandungen 25 längs des Aufsteckprofils 2 erstrecken und seitlich von einem Stegvorsprung 26 und von der gegenüberliegenden Innenwandung 28 des Aufsteckprofils 2 begrenzt ist.

Bei dem dritten Ausführungsbeispiel nach den Figuren 7 - 9 sind sich in Aufsteckrichtung erstreckende Nutvertiefungen 19, 20 und Nuten 23 bzw. Einschnitte vorgesehen, die sich quer zur Aufsteckrichtung erstrecken und eine solchen Querschnittsprofilierung haben, dass abgewinkelte Federstücke 29 in diese eingesteckt und dort gehalten werden können. Die Federstücke sind in der Zeichnung als schmale Blattfeder-Teilstücke dargestellt. Sie können aber auch über die komplette Breite eines Halteelements 12 durchlaufen. Wichtig ist, dass an den Innenflächen 25 des Aufsteckprofils 2 bei 30 eine Gegenfläche vorgesehen ist, die bei aufgestecktem Aufsteckprofil 2 ein Verrasten mit der Feder 29 gewährleistet.

Die abgewinkelten Federteile 29 können aus Federblechen, Federbolzen oder anderen Funktionsteilen bestehen. Auch ist es möglich, die Stegvorsprünge 21, 22 als gesonderte Teile auf die Außenwandungen der Seitenschenkel 15 aufzuschrauben, statt diese direkt in das Material der Schenkel einzuarbeiten.

### Bezugszeichenliste

- 1: Pfosten-Anschlußprofil
- 2: Riegel-Aufsteckprofil
- 3-5: Stirnseite (des Aufsteckprofils)
- 7: Außenwand (des Anschlußprofils)
- 8-12: Halteelement (Stoßverbinder)
- 14: Dichtungsstück
- 15: Seitenschenkel (des Halteelements)
- 17: Basissteg
- 19, 20: Nutvertiefung
- 21,22: Stegvorsprung
- 23, 24: Materialausformung
- 25: Innenwandung des Aufsteckprofils
- 26: Stegvorsprung
- 27: Führung
- 28: Innenwandung
- 29: Feder
- 30: Führung

## Patentansprüche

1. Stoßverbinder zum winkeligen Verbinden von jeweils ein Anschlussprofil (1) und ein Aufsteckprofil (2) umfassenden Hohlprofilen, insbesondere für Fassaden, Dächer, Fenster, Türen und dergleichen, mit einem an dem Anschlussprofil mittels Stifte, Schrauben oder dergleichen befestigten Halteelement, (8-12) das einen von zwei Seitenschenkeln (15) und einem Basissteg (17) begrenzten U-förmigen Querschnitt besitzt und wenigstens eine Materialausformung (11-23) aufweist, die bei aufgesetztem Aufsteckprofil (2) zumindest bereichsweise mit der Innenwand (25) des Aufsteckprofils (2) zusammenwirkt, **dadurch gekennzeichnet, dass** die Materialausformung (17-23) des Halteelements in eine korrespondierende Führung (26, 27) des Aufsteckprofils (2) form- und/oder kraftschlüssig passgerecht eingreift.

2. Stoßverbinder nach Anspruch 1, **dadurch gekennzeichnet, dass** die Materialausformung wenigstens eine in Aufsteckrichtung des Aufsteckprofils verlaufende Nut (19, 20) ist und die Führung des Aufsteckprofils ein in die Nut eingreifender Stegvorsprung (26) ist.

3. Stoßverbinder nach einem der Ansprüche 1 oder 2, **dadurch gekennzeichnet, dass** jeder Seitenschenkel zwei mit Abstand voneinander angeordnete Nuten (19, 20) aufweist, in die je ein an der Innenwandung des Aufsteckprofils angeordneter Stegvorsprung (26) eingreift.

4. Stoßverbinder nach einem oder mehreren der Ansprüche 1 bis 3, **dadurch gekennzeichnet, dass** die Materialausformung von wenigstens einem über die Außenwand eines Seitenschenkels vorstehenden Stegvorsprung (21, 22) gebildet ist, der in eine an der Innenwand des Aufsteckprofils angeordnete Führung (27) eingreift.

5. Stoßverbinder, insbesondere nach einem oder mehreren der Ansprüche 1 bis 4, **dadurch gekennzeichnet, dass** die Materialausformung des Halteelements aus wenigstens einem in eine Nutvertiefung des bzw. der Seitenschenkel eingelassenen, als getrenntes Teil ausgebildeten Leistenabschnitt (29) besteht, der über die Außenwand des bzw. der Seitenschenkel (15, 16) stegartig vorspringt und in eine an der Innenwand des Aufsteckprofils vorgesehene Führung bzw. Rasterung (30) eingreift.

6. Stoßverbinder nach Anspruch 6, **dadurch gekennzeichnet, dass** der Leistenabschnitt aus einer abgewinkelten Feder (29) besteht.

## Claims

1. Butt joint for the angular connection of hollow profiles comprising at least one connecting profile (1) and one clip profile (2), particularly for façades, roofs, windows, doors and the like, with a holding element (8 - 12) fastened to the connecting profile by means of pins, screws or the like, which has a cross section in the shape of a U limited by two side arms (15) and a base web (17) and has at least one material moulding (17 - 23), which at least in part works together with the inner wall (25) of the clip profile (2) with the clip profile (2) clipped on, **characterised in that** the material moulding (17 - 23) of the holding element engages in a corresponding guide (26, 27) of the clip profile (2) with positive locking and/or force locking with a precise fit.

2. Butt joint according to claim 1, **characterised in that** the material moulding is at least one groove (19, 20) running in the clip on direction of the clip profile and the guide of the clip profile is a projection (26) engaging in the groove.

3. Butt joint according to one of claims 1 or 2, **characterised in that** each side arm has two grooves (19, 20) arranged at a distance from each other, into which a projection (26) arranged on the inner wall of the clip profile engages.

4. Butt joint according to one or several of claims 1 to 3, **characterised in that** the material moulding is formed by at least one projection (21, 22) projecting above the outer wall of a side arm, which engages in a guide (27) arranged on the inner wall of the clip profile.

5. Butt joint, particularly according to one or several of claims 1 to 4, **characterised in that** the material moulding of the holding element consists of at least one strip section (29), made as a separate part, let into a groove depression of the side arm or arms, which projects above the outer wall of the side arm or arms (15, 16) like a web and engages in a guide or grating (30) provided on the inner wall of the clip profile.

6. Butt joint according to claim 6, **characterised in that** the strip section consists of an offset spring (29).

## Revendications

1. Connecteur bord à bord pour la liaison en angle de profilés creux comprenant respectivement un profilé de raccordement (1) et un profilé de coiffe (2), en particulier pour des façades, des toits, des fenêtres, des portes et similaires, comprenant un élément de maintien (8-12) fixé sur le profilé de raccordement au moyen de pointes, de vis ou similaires, qui possède une section en forme de U délimitée par deux branches latérales (15) et par une âme de base (17) et qui comporte au moins un relief de matière (19-23) qui, lorsque le profilé de coiffe (2) est posé, coopère au moins localement avec la paroi intérieure (25) du profilé de coiffe (2), **caractérisé en ce que** le relief de matière (17-23) de l'élément de maintien s'engage dans un guidage correspondant (26, 27) du profilé de coiffe (2) de manière ajustée en coopération de formes et/ou de forces.

2. Connecteur bord à bord selon la revendication 1, **caractérisé en ce que** le relief de matière est au moins une gorge (19, 20) s'étendant dans la direction de la coiffe du profilé de coiffe et le guidage du profilé de coiffe est une saillie de l'âme (26) qui s'engage dans la gorge.

3. Connecteur bord à bord selon l'une des revendications 1 ou 2, **caractérisé en ce que** chaque branche latérale comporte deux gorges (19, 20) agencées à distance l'une de l'autre, dans lesquelles s'engage une saillie respective de l'âme (26) agencée sur la paroi intérieure du profilé de coiffe.

4. Connecteur bord à bord selon l'une ou plusieurs des revendications 1 à 3, **caractérisé en ce que** le relief de matière est formé par au moins une saillie de l'âme (21, 22) qui dépasse au-delà de la paroi extérieure d'une branche latérale et qui s'engage dans un guidage (27) agencé sur la paroi intérieure du profilé de coiffe.

5. Connecteur bord à bord, en particulier selon l'une ou plusieurs des revendications 1 à 4, **caractérisé en ce que** le relief de matière de l'élément de maintien est constitué par au moins un tronçon de barrette (29) réalisé sous forme de pièce séparée et intégrée dans un renfoncement en gorge de la ou des branches latérales, qui dépasse à la manière d'une barrette au-delà de la paroi extérieure de la ou des branches latérales (15, 16) et s'engage dans un guidage ou dans une trame (30) prévu(e) sur la paroi intérieure du profilé de coiffe.

6. Connecteur bord à bord selon la revendication 6, **caractérisé en ce que** le tronçon de barrette est constitué par un ressort coudé (29).
